# EUROPÄISCHE PATENTSCHRIFT

(11) **EP 1 208 976 B1**
(45) Veröffentlichungstag und Bekanntmachung des Hinweises auf die Patenterteilung: **12.03.2008**
(21) Anmeldenummer: 01125588.2
(22) Anmeldetag: 26.10.2001
(51) Int. Cl.: B41F 23/08, B41M 1/14, B41M 3/00, B41M 7/00, B41M 7/02

(54) **Verfahren und Einrichtung zum Erzeugen unterschiedlicher Glanzgrade auf Bedruckstoffen in Druckmaschinen**
Method and device for producing stock having distinctness-of-image gloss in printing presses
Procédé et dispositif pour produire des supports d'impression montrant des lustres différents dans des machines à imprimer

(30) Priorität: 16.11.2000 DE 10057642
(43) Veröffentlichungstag der Anmeldung: 29.05.2002
(62) Teilanmeldung aus: 08150311.2
(73) Patentinhaber: Koenig & Bauer Aktiengesellschaft, 97080 Würzburg (DE)
(72) Erfinder: Veil, Jürgen, 01309 Dresden (DE)

(56) Entgegenhaltungen:
- EP-A- 1 029 671
- DE-U1- 29 913 379
- US-A- 5 165 967

## Beschreibung

Die Erfindung betrifft ein Verfahren zum Erzeugen unterschiedlicher Glanzgrade auf Bedruckstoffen in Druckmaschinen, bei denen durch Aufbringen einer Farbschicht ein Druckbild auf dem Bedruckstoff erzeugt wird.

Zum Erzeugen unterschiedlicher Glanzgrade auf den Oberflächen von Bedruckstoffen ist es üblich, eigens dafür kopierte Druckplatten als Lackplatten zu verwenden. Diese sind die mit partiellen Aussparungen versehen. In dem Fachbuch "Offsetdrucktechnik" von Helmut Teschner, 9. Auflage 1995, Seite 11/43 ist diese Verfahrensweise vorgestellt worden. Dazu wird ausgeführt, dass diese Technik dort ihre Grenzen hat, wo für besonders prägnante Glanzwirkungen einzelner Bereiche partiell stärkeres Überdrucken erforderlich wäre.

Von Nachteil ist auch die aufwendige Herstellung der Lackplatten. Soll eine mehrstufige Glanzwirkung auf einem Druckbild erzielt werden, so sind mehrere Lackplatten in mehreren Lackeinheiten erforderlich, was einen erheblichen Aufwand darstellt.

Eine weitere Möglichkeit zum Erzeugen unterschiedlicher Glanzgrade ist aus der US 5.165. 67 bekannt. Hier ist keine spezielle Lackplatte erforderlich. Die unterschiedlichen Glanzgrade werden zwischen dem Randbereich und einem zentralen Teil eines Druckbildes erzeugt, Das geschieht dadurch, dass zwei Farben verdruckt werden, die eine voneinander abweichende Trockenzeit aufweisen. Die Trockenzeit einer dieser Farben kann durch den Zusatz eines Finis' gestreckt werden. Der physikalische Effekt, der hierbei ausgenutzt wird, besteht in der vom Trockengrad abhängigen Beschaffenheit der Oberfläche der Farbschicht im Moment des Lackauftrags. Dabei ist der zeitpunktgenaue Auftrag des Lacks entscheidend für den Erfolg.

Die Aufgabe der Erfindung besteht darin, ein Verfahren zum Erzeugen unterschiedlicher Glanzgrade auf Bedruckstoffen zu entwickeln, das mit nur einem Lackturm bzw. einer Lackiereinheit realisierbar und ohne eine speziell angefertigte Lackplatte durchführbar ist.

Erfindungsgemäß wird die Aufgabe durch die Merkmale des Anspruchs gelöst. Die Erfindung wird in den Unteransprüchen ausgestaltet.

Die Erfindung hat den Vorteil, dass nunmehr mit nur einer einzigen Lackplatte ohne partielle Aussparungen unterschiedliche Glanzgrade erzielt werden. Damit können die Herstellungskosten der Lackplatten extrem gesenkt werden. Die Lackplatte kann für mehrere Druckaufträge verwendet werden, was eine Verkürzung der Rüstzeiten nach sich zieht. Des Weiteren ist nur eine Lackiereinheit bzw. ein Lackturm erforderlich.

Die Erfindung soll an einem Ausführungsbeispiel näher erläutert werden. Die dazugehörige Zeichnung zeigt eine Bogenoffsetdruckmaschine in Reihenbauweise.

Wie aus der Figur ersichtlich, besteht diese Bogenoffsetdruckmaschine aus mehreren, in Reihe angeordneten Druckwerken 31 bis 34. Im Ausführungsbeispiel sind beispielhaft vier Druckwerke 31 bis 34 dargestellt, wobei zur Durchführung des erfindungsgemäßen Verfahrens mindestens zwei Druckwerke erforderlich sind.

Den Druckwerken 31 bis 34 ist ein Anleger 1 vorgeordnet. Der Aufbau und die Funktion des Anlegers 1 sind bekannt, so dass hier nicht näher darauf eingegangen werden muss. Die Druckwerke 31 bis 34 bestehen aus je einem Gegendruckzylinder 21 bis 24, je einem Plattenzylinder 5 und je einem Gummizylinder 6 (Plattenzylinder 5 und Gummituchzylinder 6 sind in der Figur nur im Druckwerk 31 bezeichnet). Die Bogenlaufrichtung ist durch einen Pfeil gekennzeichnet. Erkennbar sind weiterhin die von je zwei Gegendruckzylindern 21 bis 25 eingeschlossenen Bogenführungszylinder 71 bis 74, die bei einer im Schön- und Widerdruck einsetzbaren Druckmaschine auch als Wendetrommel ausgebildet sein können. Gegendruckzylinder 21 bis 24 und Bogenführungszylinder 71 bis 74 sind bogenführende Zylinder mit doppelt-großem Durchmesser. Die zu jedem Druckwerk 31 bis 34 gehörenden Farb- und Feuchtwerke sind hier nicht dargestellt.

Die hier gezeigten Druckwerke 31 und 32 sind zum Verdrucken eines Farbsystems vorgesehen, das Farben mit strahlungstrocknenden - in der Regel UV-trocknenden - Bestandteilen enthält. Die Druckwerke 33 und 34 sind zum Verdrucken von Farben vorgesehen, die für den Offsetdruck typisch sind.

Im Ausführungsbeispiel ist dem Druckwerk 32 ein Trockner 111 zugeordnet. Diese Trockner 111 ist nach dem zu trocknenden Farbsystem gewählt, so dass an dieser Stelle ein UV-Trockner eingesetzt wird.

In Bogenlaufrichtung nach den Druckwerken 31 bis 34 ist ein Lackturm 4 angeordnet. Dieser besteht aus dem Gegendruckzylinder 25, dem ein Lackformzylinder 8 zugeordnet ist. Auf dem Lackformzylinder 8 ist eine Lackplatte 81 aufgespannt. Der Lackturm 8 dient zum Überziehen des Druckbildes mit einer Lackschicht, die hier ebenfalls strahlungstrocknend ist .

Dem Lackformzylinder 8 bzw. der Lackplatte 81 ist hier eine Rasterwalze 9 zugeordnet. Zur Lackversorgung dieser Rasterwalze 8 ist eine Kammerrakel 10 angestellt. Dem Lackturm 4 ist weiterhin ein Trockner 112 zugeordnet.

Nach dem Lackturm 4 ist eine Auslage 12 vorgesehen. Der Aufbau und die Funktion der Auslage 12 sind bekannt, so dass hier nicht näher darauf eingegangen wird.

Mit dieser Einrichtung wird folgendes erfindungsgemäße Verfahren realisiert:

Der im Anleger 1 bereitgestellte Druckbogen wird von hier nicht näher beschriebenen Einrichtungen gefasst und auf den Bogenweg gegeben. In den Druckwerken 31 bis 32 wird über den Gummituchzylinder 6 die Farbe eines Farbsystems aufgetragen, das anteilig eine unter Strahlung (im Ausführungsbeispiel unter ultravioletter Strahlung) härtende Farbe enthält. Derartige Farben werden als Hybridfarben bezeichnet.

Unter Farbsysteme werden hier die Farben zusammengefasst, die im wesentlichen gleiche Verarbeitungseigenschaften aufweisen.

Anschließend kann optional das Trocknen dieser Farbschicht durch den Trockner 111 erfolgen, bevor der Druckbogen den folgenden Druckwerken 33 und 34 übergeben wird. Hier wird der Druckbogen mit den Farben eines Farbsystems bedruckt, das aus anderen Farben besteht, wie zum Beispiel aus Farben, die für den Offsetdruck typisch sind.

Es ist aber auch möglich, das eines dieser Farbsysteme ein für Druckfarben typisches Bindemittel ist, wie zum Beispiel ein Firnis ist.

Anschließend wird im Lackturm 4 durch die Lackplatte 81 ganzflächig Lack aufgetragen. Dieser Lack hat die Eigenschaft, dass er mit den Farbsystemen unterschiedlich physikalisch und/oder chemisch zusammenwirkt und dadurch den Glanzgrad der betreffenden Farbschicht divergierend beeinflusst. Im Ausführungsbeispiel wird ein farbloser Lack verwendet, der ebenso wie die Hybridfarben unter UV-Licht aushärtet. Im Anschluss daran erfolgt die Trocknung der Lackschicht durch den Trockner 112.

Eine Voraussetzung für den Eintritt des oben genannten Effektes ist, dass die Farbsysteme hinsichtlich ihrer Lack-Resorptionsfähigkeit voneinander abweichen. Dabei ist der Glanzgrad umgekehrt proportional zur Resorptionsfähigkeit des Farbsystems zum Lack, wobei bei Farbschichten mit Farbsystemen geringerer Resorptionsfähigkeit mehr Lack an deren Oberfläche verbleibt und bei Farbschichten aus Farbsystemen höherer Resorptionsfähigkeit ein höherer Anteil von der Farbschicht aufgenommen wird. Die glanzbestimmenden Bestandteile des Lackes werden von der Farbschicht aufgenommen.

Ist auf der Oberfläche als Farbsystem ein Bindemittel aufgetragen, so wird der Lack nahezu vollständig von diesem aufgenommen. Das ist dort sinnvoll, wo zum Beispiel beim Bedrucken von Verpackungszuschnitten die Klebelaschen frei von Lack gehalten werden müssen, da dieser den nachfolgend aufgetragenen Klebstoff abstößt.

Es ist nicht erforderlich, dass nach dem Bedrucken des Druckbogens bzw. des Bedruckstoffs eine Trocknung und/oder Härtung durch Energieeintrag erfolgt. Auch andere verfahrenstechnische Behandlungen der Farbschichten und/oder der Lackschichten sind möglich, um das physikalische und/oder chemische Zusammenwirken zum Erzielen der divergierenden Glanzgrade der finalen Lackschicht zu erzielen.

In einer anderen Ausführungsform der Erfindung kann auf eine verfahrenstechnische Behandlung ganz oder teilweise verzichtet werden. Durch die Wahl der geeigneten Farbsysteme und des dazu korrespondierenden Lackes werden die oben genannten Effekte ebenfalls erreicht.

Aufstellung der verwendeten Bezugszeichen
- 1: Anleger

- 4: Lackturm
- 5: Plattenzylinder
- 6: Gummituchzylinder

- 8: Lackformzylinder
- 81: Lackplatte
- 9: Rasterwalze
- **10**: Kammerrakel

- 12: Auslage

## Patentansprüche

1. Verfahren zum Erzeugen unterschiedlicher Glanzgrade auf Bedruckstoffen in Druckmaschinen, bei dem durch Aufbringen einer Farbschicht ein Druckbild auf dem Bedruckstoff erzeugt und in einem nachfolgenden Verfahrensschritt mit einem Lack ganzflächig überzogen wird, wobei
- zum Aufbringen der das Druckbild erzeugenden Farbschicht mindestens zwei sich durch unterschiedliche Verärbeitungseigenschaften derart charakterisierende Farbsysteme verwendet werden, dass die Farbsysteme hinsichtlich ihrer Lack-Resorptionsfähigkeit voneinander abweichen und
- das Druckbild in einem folgenden Verfahrensschritt ganzflächig mit einem Lack beschichtet wird,
- wobei jedes Farbsystem in Zusammenwirken mit der Lackschicht deren Glanzgrad spezifisch verändert.

2. Verfahren zum Erzeugen unterschiedlicher Glanzgrade auf Bedruckstoffen nach Anspruch 1, **dadurch gekennzeichnet, dass** das betreffende Farbsystem mit der Lackschicht physikalisch und/oder chemisch zusammenwirkt.

3. Verfahren zum Erzeugen unterschiedlicher Glanzgrade auf Bedruckstoffen nach den Ansprüchen 1 oder 2, **dadurch gekennzeichnet, dass** der Glanzgrad umgekehrt proportional zur Resorptionsfähigkeit des Farbsystems zum Lack ist, wobei bei Farbschichten mit Farbsystemen geringerer Resorptionsfähigkeit mehr Lack an deren Oberfläche verbleibt und bei Farbschichten aus Farbsystemen höherer Resorptionsfähigkeit ein höherer Anteil von der Farbschicht aufgenommen wird.

4. Verfahren zum Erzeugen unterschiedlicher Glanzgrade auf Bedruckstoffen nach Anspruch 1 bis 3, **dadurch gekennzeichnet, dass** die glanzbestimmenden Bestandteile des Lacks von der Farbschicht aufgenommen werden.

5. Verfahren zum Erzeugen unterschiedlicher Glanzgrade auf Bedruckstoffen nach Anspruch 1 **dadurch gekennzeichnet, dass** der verwendete Lack farblos ist.

6. Verfahren zum Erzeugen unterschiedlicher Glanzgrade auf Bedruckstoffen nach Anspruch 1, **dadurch gekennzeichnet, dass** eines der Farbsysteme aus Hybridfarben besteht, die anteilig eine unter Strahlung härtende Farbe enthält und das andere Farbsystem aus für den Offsetdruck typischen Farben bestehen.

7. Verfahren zum Erzeugen unterschiedlicher Glanzgrade auf Bedruckstoffen nach Anspruch 1, **dadurch gekennzeichnet, dass** eines der Farbsysteme aus einem für Druckfarben typischen Bindemittel, wie zum Beispiel einem Firnis, besteht.

8. Verfahren zum Erzeugen unterschiedlicher Glanzgrade auf Bedruckstoffen nach Anspruch 1, **dadurch gekennzeichnet, dass** der Lack unter Strahlungseinwirkung ausgehärtet wird.

9. Verfahren zum Erzeugen unterschiedlicher Glanzgrade auf Bedruckstoffen nach den vorhergehenden Ansprüchen, **dadurch gekennzeichnet, dass** sowohl die Hybridfarben als auch der Lack unter UV-Licht aushärten.

## Claims

1. Method of producing different degrees of shine on printing materials in printing machines, in which a printed image is produced on the printing material by application of an ink layer and in a subsequent method step is covered over the whole area by a lacquer, wherein
- for application of the ink layer generating the printed image use is made of at least two ink systems **characterised by** different processing characteristics in such a manner that the ink systems differ from one another with respect to their lacquer resorption capability thereof and
- the printed image is coated over the whole area with a lacquer in a following method step,
- wherein each ink system in co-operation with the lacquer layer specifically changes the degree of shine thereof.

2. Method of producing different degrees of shine on printing materials according to claim 1, **characterised in that** the relevant ink system physically and/or chemically cooperates with the lacquer layer.

3. Method of producing different degrees of shine on printing materials according to claim 1 or 2, **characterised in that** the degree of shine is inversely proportional to the resorption capability of the ink system with respect to the lacquer, wherein in the case of ink layers with ink systems of lower resorption capability more lacquer remains at the surface thereof and in the case of ink layers of ink systems with higher resorption capability a higher proportion of the ink layer is removed.

4. Method of producing different degrees of shine on printing materials according to claim 1 to 3, **characterised in that** the shine-determining components of the lacquer are absorbed by the ink layer.

5. Method of producing different degrees of shine on printing materials according to claim 1, **characterised in that** the lacquer used is colorless.

6. Method of producing different degrees of shine on printing materials according to claim 1, **characterised in that** one of the ink systems consists of hybrid inks which proportionally contain an ink hardening under radiation and the other ink system consists of inks typical for offset printing.

7. Method of producing different degrees of shine on printing materials according to claim 1, **characterised in that** one of the ink systems consists of a binder typical for printing inks, such as, for example, a varnish.

8. Method of producing different degrees of shine on printing materials according to claim 1, **characterised in that** the lacquer is hardened under the effect of radiation.

9. Method of producing different degrees of shine on printing materials according to the preceding claims, **characterised in that** not only the hybrid inks, but also the lacquer harden under ultraviolet light.

## Revendications

1. Procédé pour réaliser des degrés de brillance différents sur des supports d'impression dans des presses d'impression, selon lequel, par application d'une couche d'encre on génère une image d'impression sur le support d'impression et dans une étape suivante on revêt toute la surface d'un vernis, et
- pour appliquer la couche d'encre formant l'image d'impression on utilise au moins deux systèmes d'encres **caractérisés par** des propriétés de travail différentes, de façon que les systèmes d'encres diffèrent l'un de l'autre quant à leur capacité de résorption du vernis et
- on applique un vernis sur toute la surface de l'image d'impression, au cours d'une étape suivante,
- chaque système d'encre coopérant avec la couche de vernis, en modifie de manière spécifique le degré de brillance.

2. Procédé pour réaliser des degrés de brillance différents sur des supports d'impression selon la revendication 1,
**caractérisé en ce que**
le système d'encre concerné coopère physiquement et/ou chimiquement avec la couche de vernis.

3. Procédé pour réaliser des degrés de brillance différents sur des supports d'impression selon les revendications 1 ou 2,
**caractérisé en ce que**
le degré de brillance est inversement proportionnel à la capacité de réception du vernis par le système d'encres,
les couches d'encre des systèmes d'encres à moindre capacité de résorption, laissant plus d'encre à la surface et les couches d'encre du système d'encre ayant une plus forte capacité de résorption, prennent une partie plus importante de la couche de vernis.

4. Procédé pour générer des degrés de brillance différents sur des supports d'impression selon les revendications 1 à 3,
**caractérisé en ce que**
les composants du vernis qui définissent la brillance sont pris par la couche d'encre.

5. Procédé pour générer des degrés de brillance différents sur des supports d'impression selon la revendication 1,
**caractérisé en ce que**
le vernis utilisé est incolore.

6. Procédé pour générer des degrés de brillance différents sur des supports d'impression selon la revendication 1,
**caractérisé en ce que**
l'un des systèmes d'encres est composé d'encre hybride contenant une partie d'encre durcissant sous l'effet du rayonnement et l'autre système d'encre se compose d'encre caractéristique de l'impression offset.

7. Procédé pour générer des degrés de brillance différents sur des supports d'impression selon la revendication 1,
**caractérisé en ce que**
l'un des systèmes d'encres se compose d'un liant caractéristique pour les encres d'impression telles que par exemple un verni.

8. Procédé pour générer des degrés de brillance différents sur des supports d'impression selon la revendication 1,
**caractérisé en ce que**
le verni durcit sous l'effet d'un rayonnement.

9. Procédé pour générer des degrés de brillance différents sur des supports d'impression selon l'une des revendications précédentes,
**caractérisé en ce qu'**
à la fois les encres hybrides et le verni durcissent sous l'effet de la lumière UV.
